# FASCICULE DE BREVET EUROPEEN

(11) **EP 0 128 069 B1**
(45) Date de publication et mention de la délivrance du brevet: **29.06.1988**
(21) Numéro de dépôt: 84400949.8
(22) Date de dépôt: 10.05.1984
(51) Int. Cl.: F41B 11/02

(54) **Dispositif d'alimentation pour appareil à gaz comprimé de tir semi-automatique de projectiles**
Munitionszufuhrvorrichtung an halbautomatischen Luftgewehren
Ammunition-feed mechanism for a semi-automatic air gun

(30) Priorité: 01.06.1983 FR 8309037
(43) Date de publication de la demande: 12.12.1984
(73) Titulaire: ETAT-FRANCAIS représenté par le DELEGUE GENERAL POUR L'ARMEMENT, F-75997 Paris Armées (FR)
(72) Inventeur: Lacam, Jean, F-42100 Terrenoire (FR); Pons, René, F-42100 Saint-Etienne (FR); Simand, Pierre, F-42680 Marcellin en Foret (FR)

(56) Documents cités:
- FR-A- 1 113 966
- FR-A- 1 248 136
- US-A- 1 677 810
- US-A- 2 299 073
- US-A- 2 554 116
- US-A- 2 817 328
- US-A- 3 103 212
- US-A- 4 004 566

## Description

La présente invention concerne les dispositifs ou systèmes d'alimentation considérés, au sens général, pour assurer le fonctionnement d'appareils de tir à gaz comprimé en mode semi-automatique de projectiles divers.

La présente invention concerne, indifféremment, les appareils de tir de clous ou analogues, tels que les pistolets cloueurs ou agrafeurs ou, encore, les armes, telles que celles tirant des projectiles à base de matières malléables comme le plomb, pour l'entraînement au tir ou la pratique de sports.

Dans le domaine technique ci-dessus, il existe des systèmes d'alimentation généralement conçus en fonction du caractère spécifique du projectile. Ces dispositifs font intervenir, plus spécialement, soit une alimentation par gravité, soit une alimentation à partir d'une bande ou d'une collection de projectiles reliés entre eux, afin de posséder une cohérence ou une tenue mécanique nécessaire pour leur déplacement dans un couloir de guidage.

Ces deux systèmes ne donnent pas satisfaction car le premier est essentiellement réservé aux projectiles de type sphérique, alors que le second implique, obligatoirement, un préconditionnement des projectiles devant être tirés.

Il existe, également, des systèmes d'alimentation qui sont plus spécifiquement réservés à des appareils particuliers en constituant pour ces derniers des réserves en forme de barillets.

De tels systèmes ne sont pas entièrement satisfaisants non plus, car l'inconvénient principal d'une réserve à barillet réside dans l'encombrement important qu'elle présente et dans la capacité limitée de stockage de projectiles.

Par ailleurs, il est nécessaire de prévoir dans le barillet des moyens d'immobilisation spécifiques aux projectiles qui, dans certains cas, peuvent présenter des formes extérieures variables, tout en répondant à un critère global de même calibre.

Dans le brevet FR-A-1 248 136, on décrit à l'exemple du préambule de la revendication 1 un mécanisme pour armer automatiquement une arme équipée d'un chariot mobile supportant un piston de chargement des projectiles coulissant à l'intérieur du canon de lancement et un percuteur ce valve. Ce chariot est mobile sous l'action d'un ressort pour, simultanément, amener le projectile au point d'éjection et percuter la valve. Le retour en position initiale s'effectue alors sous l'effet de la pression de gaz. Il n'est pas question d'utiliser cette arme avec une réserve standard de gaz en raison de la consommation importante de gaz et il est impossible de prévoir un dispositif de sécurité de double introduction.

Dans le brevet FR-A-1 113 966, on décrit également une arme semi-automatique du type comportant un percuteur de valve à rappel non élastique dont la fermeture et le retour en position initiale du percuteur est assuré par l'air comprimé. Bien entendu, des moyens sont prévus pour alimenter en projectiles le canon de l'arme à partir d'un magasin. Le fonctionnement de cette arme nécessite une grande consommation d'air comprimé et aucun dispositif de sécurité de double introduction ne peut y être associé.

Dans le brevet US-A-1 677 810, on décrit une arme très ancienne dans laquelle l'alimentation en projectiles est assurée à l'aide d'un tiroir de transfert muni d'un trou dans lequel chaque projectile y est introduit par gravité. Le trou peut être placé en coïncidence avec le canon, le magasin étant disposé impérativement de façon parallèle au canon. Toutefois, ce tiroir doit être actionné manuellement de l'extérieur.

La présente invention vise à remédier aux inconvénients ci-dessus en proposant un nouveau dispositif d'alimentation pour le tir en semi-automatique par gaz comprimé de projectiles de formes diverses.

L'objet de l'invention est de proposer un nouveau système d'alimentation permettant de conduire à la mise à poste d'un projectile à tirer par une simple intervention sur la détente de commande ordinaire et sans qu'il y ait un risque d'une amorce de double introduction de tels projectiles dans la chambre de lancement.

Un objet supplémentaire de l'invention est de proposer un dispositif d'alimentation permettant d'obtenir, au cours d'une seule manoeuvre, l'introduction ou la mise à poste d'un projectile, puis ensuite son tir sans risque de fausse manoeuvre.

Un autre objet encore de l'invention réside dans le fait qu'il est possible d'assumer les différentes fonctions ci-dessus avec des projectiles pouvant être considérés comme de même calibre général mais présentant, néanmoins, des variations de configuration extérieures.

Pour atteindre les buts ci-dessus, le dispositif d'alimentation pour appareil à gaz comprimé de tir semi-automatique de projectiles divers selon l'invention comprend un boîtier de mécanisme, un canon de lancement offrant une chambre de réception ouverte, une réserve de gaz comprimé, une valve à rappel élastique contrôlant un passage entre la réserve et la chambre, un magasin d'approvisionnement engagé dans la section ouverte de la chambre, un équipage mobile supportant d'une part un piston d'introduction des projectiles coulissant dans l'axe de la chambre en étant placé à l'opposé de cette dernière par rapport au magasin et d'autre part un percuteur de valve commandé à partir d'une détente, et une gachette soumise à un organe de rappel élastique, caractérisé en ce qu'il comprend:
- un tiroir coulissant dans la tête du magasin,
- une barrette de transfert associée au piston et destinée à actionner le tiroir vers un alésage ménagé dans la tête du magasin,
- un moyen de rappel élastique reliant le piston à l'équipage mobile, le piston étant monté coulissant par rapport à celui-ci,
- une biellette d'armement reliant la détente au piston et/ou à la barrette de transfert,
- la gachette étant actionnée par la biellette d'armement et assurant une fonction de verrouillage ou de libération de l'équipage mobile.

Le magasin comporte une colonne de stockage associée à un élévateur et s'ouvrant dans la tête contenant le tiroir coulissant offrant un logement de réception d'un projectile, le tiroir étant mobile transversalement contre l'action d'un organe élastique jusque dans une position où le logement coïncide avec l'alésage en regard de la chambre de réception du canon.

Le magasin comporte une fenêtre de garnissage et de détrompage.

Le piston coulisse, contre l'action du moyen de rappel élastique constitué par un ressort, dans le chariot guidé en translation dans le boîtier, et la barrette de transfert coulisse relativement sur une queue formée par le piston en étant disposée entre ce dernier et le chariot.

Le moyen de rappel élastique sollicite le piston en position de retrait par rapport au magasin et dans le sens opposé à l'action de la biellette d'armement à laquelle le piston est relié, le ressort ayant une force inférieure à celle d'un ressort de rappel en fermeture de la valve.

La barrette de transfert est constituée d'une âme copérant avec la queue du piston et d'une branche munie d'une rampe inclinée décalée latéralement par rapport à l'axe du canon pour coopérer avec le tiroir de transfert de la tête du magasin.

La gachette est commandée en rotation contre son organe de rappel par une branche de la biellette d'armement amenée en fin de déplacement commandé.

La gachette comporte un ergot formé pour coopérer avec la face antérieure du chariot et avec la face arrière de l'âme de la barrette associée au piston d'introduction, de façon à s'engager entre le chariot et la barrette dans la phase de coulissement indépendant du piston et de la barrette par rapport au chariot.

L'invention vise également un appareil de projection ou de tir de projectiles divers de tous types, faisant application du dispositif de l'invention.

Diverses autres détails ressortent de la description faite ci-dessous en référence aux dessins annexés qui montrent, à titre d'exemple non limitatif, une forme de réalisation de l'objet de l'invention.

La figure 1 est une coupe-élévation latérale du dispositif d'alimentation selon l'invention,
La figure 2 est une élévation latérale illustrant, à plus grande échelle, un détail constitutif du dispositif,
La figure 3 est une vue en plan prise selon la ligne lll-lll de la figure 2,
La figure 4 est une coupe transversale en partie arrachée prise selon la ligne IV-IV de la figure 1,
Les figures 5 et 6 sont des vues schématiques prises selon les lignes V-V et VI-VI de la figure 4 et illustrant deux phases particulières de fonctionnement de l'objet de l'invention.

La figure 1 montre la carcasse 1 d'un appareil de tir semi-automatique à gaz comprimé tirant des projectiles non explosifs, par exemple du type de ceux en métal malléable. Un tel appareil peut être du type des pistolets clouteurs ou, encore de celui des armes d'entraînement ou de sport. Dans ce dernier cas, il peut s'agir de carabines ou de pistolets au sens de la définition des armes.

La carcasse 1 supporte un boîtier 2 contenant l'ensemble du mécanisme ainsi qu'un canon de lancement 3 offrant, à l'intérieur du boîtier, une chambre 4. Le boîtier 2 comporte, par exemple à sa partie supérieure, un raccord 5 pour le montage d'une réserve de gaz comprimé 6 pouvant être constituée par une cartouche de tout type convenable. Le raccord 5 débouche dans une capacité de transfert 7 qui communique par un conduit 8 avec la chambre 4. Le conduit 8 est contrôlé par un obturateur 9 du type à clapet ou à piston sollicité en permanence en fermeture par un organe élastique 10. L'obturateur 9 est prolongé par une aiguille de commande 11 débouchant dans un alésage 12 ménagé dans le boîtier 2. L'alésage 12 est réservé au passage d'un percuteur 13, du type lancé, qui est porté par un équipage mobile 14 disposé dans l'axe du canon 3 à distance de la partie arrière de ce dernier, c'est-à-dire celle offrant la chambre 4. L'équipage 14 comprend un chariot 15 guidé en coulissement axial dans une glissière 16 que présente le boîtier 2. Le chariot 15 supporte une tige 17 cylindrique dont t'extrémité postérieure est munie d'une butée 18. Un ressort 19 est monté concentriquement sur la tige 17 entre la butée 18 et la partie antérieure 20 du chariot 15, de manière à solliciter toujours la tige 17 en déplacement dans le sens de la flèche fₗ. Le ressort 19 est de force inférieure à celle du ressort 10. La tige 17 représente la queue d'un piston d'introduction 21 qui est orienté en direction de la chambre 4 du canon 3. Le piston 21 est associé, à sa base, à une barrette de transfert 22 comprenant une âme 23 qui est libre de coulisser axialement sur la queue 17 en étant disposée entre la base du piston 21 et la face antérieure du chariot 15. La barrette de transfert comprend une branche 24 s'étendant en direction du canon 3 parallèlement à l'axe de ce dernier, en étant décalée latéralement. La branche 24 forme une rampe d'introduction 25 dont la fonction apparaîtra dans ce qui suit.

Le dispositif d'alimentation comprend, par ailleurs, une détente 26 montée articulée par un axe 27 sur le boîtier 2. La détente 26 est prolongée à l'intérieur du boîtier par un levier 28 articulé par un axe 29 à une biellette d'armement 30 apparaissant en traits mixtes à la fig. 1 et, plus précisément illustrée aux fig. 2 et 3. La biellette d'armement 30 est, par ailleurs, montée sur un tourillon 31 formé par l'âme 23 de la barrette de transfert 22. Au-delà du tourillon 31, la biellette d'armement forme une branche 30a s'étendant vers l'arrière dans l'alignement d'un têton 32 formé par une gâchette 33 montée libre de pivoter sur un axe 34 porté par le boîtier 2. La gâchette 33 est disposée en dessous du piston 21 et comporte un ergot 35 destiné à venir coopérer, en tant que butée de retenue, avec la partie antérieure du chariot 15. La gâchette 33 est associée à un organe élastique 36 la sollicitant en permanence en pivotement dans le sens pour lequel l'ergot 35 est placé sur la trajectoire du chariot 15. Les fig. 2 et 3 montrent que la biellette d'armement s'étend latéralement à la branche 24 de la barrette 22 qu'elle chevauche en partie, afin de constituer un élément de guidage et de butée s'opposant à la rotation de l'âme 23 sur la queue 17 du piston 21.

Le dispositif comprend, par ailleurs, un magasin de stockage 37 destiné à être monté et maintenu, par exemple par un levier 38, dans un logement 39 présenté par la carcasse 1 et/ou le boîtier 2. Le magasin 37, tel qu'illustré schématiquement par la fig. 4, est conformé pour délimiter intérieurement une colonne de stockage 40 destinée à contenir des projectiles 41 pouvant être introduits dans la colonne 40 par une fenêtre de garnissage 42. La fig. 1 montre que cette fenêtre peut être exécutée pour assumer une fonction de détrompage dans le cas où les projectiles utilisés n'ont pas de caractère symétrique par rapport à un plan transversal médian.

La colonne 40 est associée à un élévateur à ressort 43 manoeuvrable manuellement lors de l'opération de garnissage. L'élévateur 43 est chargé de pousser l'empilement de projectiles 41 occupant la colonne 40 vers un tiroir 44 de transfert et de présentation occupant la partie supérieure ou tête du magasin 37. Le tiroir 44 est susceptible d'occuper, contre l'action d'un organe élastique 45 du type épingle, deux positions stables dans lesquelles il présente un logement 46, soit dans l'axe et au-dessus de la section ouverte de la colonne 40, soit en coïncidence avec une lunette 47 ménagée dans la tête du magasin 37, selon un axe perpendiculaire à celui de la colonne 40 et décalé latéralement par rapport à cette dernière.

Le logement 39 est prévu pour que la lunette 47 soit placée en permanence en coïncidence de la section ouverte de la chambre 4 et pour que le tiroir 44 occupe un plan correspondant sensiblement à celui de la branche 24 de la barrette de transfert 22. En outre, ce logement 39 est ménagé de manière que la tête du magasin soit placée entre la section ouverte de la chambre 4 et le piston 21.

Le dispositif d'alimentation décrit ci-dessus fonctionne de la façon suivante.

En considération de la fig. 1, le ressort 36 maintient la gâchette 33 dans sa position basculée vers le haut dans laquelle l'ergot 35 prend appui sur l'âme 23 et représente une butée pour le chariot 15. L'équipage mobile 14 est maintenu en position de recul arrière dans laquelle le piston d'introduction 21 est situé en retrait du magasin 37.

Le magasin 37, convenablement garni en projectiles 41, est immobilisé en position stable par le levier 38. Dans cet état, le tiroir de transfert occupe la position selon la fig. 4 en offrant le logement 46 dans l'axe de la colonne 40. Sous l'action de l'élévateur 43, le premier projectile 41 est introduit dans le logement 46.

Si le tireur exerce une action dans le sens de la flèche f₂, sur la détente 26, la branche 28 sollicite la biellette d'armement dans le sens de la flèche f₃. Par l'intermédiaire du tourillon 31, la biellette d'armement déplace le piston 21 et la queue 17 par rapport au chariot 15 immobilisé dans la position d'attente par l'ergot 35 de la gâchette 33. Le coulissement du piston 21 et de la tige 17 s'effectue dans le sens inverse à celui de la flèche fᵢ, en provoquant la mise sous compression de l'organe élastique 19.

Le déplacement du piston 21 et de la barrette de transfert 22 a pour effet d'amener la rampe 25 à agir sur le tiroir 44 pour le déplacer dans le sens de la flèche f₄ (fig. 4). Ceci a pour effet d'amener le logement 46 garni en coïncidence de la lunette 47, au moment où le piston 21 arrive dans une phase d'introduction Le projectile 41, garnissant le logement 46, est de la sorte convenablement présenté face à la chambre 4 puis introduit dans cette dernière par le piston 21 le sollicitant en poussée axiale, comme cela apparait à la fig. 5.

Dès que la mesure de déplacement axial de l'âme 23 de la barrette 22 est suffisant, l'ergot 35 s'engage entre elle et la face antérieure du chariot 15 par rotation de la gâchette 33 sous l'action du ressort 36.

A supposer que dans cet état le tireur relâche son action sur la détente 26, le piston 21 est sollicité dans le sens de la flèche f₁ par la restitution de travail emmagasinée par un ressort de rappel connu non représenté. Le recul du piston ne peut toutefois intervenir au-delà de la butée que représente l'ergot 35 prenant appui contre le chariot 15. De la sorte, le piston 21 reste engagé, au moins en partie, dans le logement 46 du tiroir 44 maintenu par la rampe 25 dans la position de présentation d'un projectile face à la chambre 4, comme cela apparait à la fig. 6.

Ceci représente une sécurité positive s'opposant à tout risque de tentative de présentation et d'introduction de deux projectiles successifs, lorsque le tir du premier n'est pas intervenu par suite d'une action de trop faible amplitude sur la détente 26.

A supposer que le tireur poursuive son action dans le sens de la flèche f₂ sur la détente 26, la branche 30a de la biellette d'armement 30 prend contact avec l'ergot 32 et sollicite alors la gâchette 33 en pivotement inverse contre l'action du ressort 36. Ceci a pour effet d'effacer l'ergot 35 par rapport à la face antérieure du chariot 15 qui est ainsi lancé en coulissement par le ressort 19 jusqu'à retrouver l'appui positif en contact avec l'âme 23 de la barrette 22. Le percuteur 13 est ainsi déplacé dans le même sens dans l'alésage 12 et vient percuter l'aiguille 11 de l'obturateur 9. Cette percussion intervient lorsque le projectile 41 est totalement introduit dans la chambre 4. L'ouverture de l'obturateur 9 délivre alors une charge de gaz comprimé amenée par le conduit 8, dans la partie arrière de la chambre 4 fermée par la tête du magasin 37 et par le piston 21. Cette charge de fluide comprimé produit le lancement du projectile astreint à suivre le canon 3.

La charge de fluide comprimé issue de la réserve 6 est délivrée pendant un bref instant, étant donné que le ressort 10 possède une force supérieure à celle du ressort 19. Dès que l'énergie cinétique résultant du lancement de l'équipage 14 a été absorbée, le ressort 10 repousse l'obturateur 9 qui interrompt la communication entre la réserve 6 et la chambre 4.

Dans la phase de fonctionnement ci-dessus, il est indiqué que l'opérateur agit, dans un premier temps, pour produire la présentation et l'introduction d'un projectile puis, dans un second temps, pour assurer le lancement et le tir de ce dernier. Il doit être considéré que ces deux phases successives se déroulent en fait en enchaînement continu, à partir du moment où l'opérateur exerce une action également continue sur la détente 26, dans le but de lui faire parcourir toute la course utile qui lui est dévolue.

Lorsque l'utilisatur relâche son action sur la détente 26, le ressort de rappel non représenté sollicite la tige 17, le piston 21 et l'âme 23 dans le sens de la flèche f, et ramène l'équipage mobile 14 dans la position extrême de recul arrière, tel qu'illustré par la fig. 1. L'âme 23 est de nouveau appliquée contre la face antérieure du chariot 15, de sorte que le piston 21 est dégagé du logement 46, alors que la rampe 25 s'efface par rapport au tiroir 44. Le ressort 45 ramène le tiroir dans la position de chargement d'un nouveau projectile poussé par l'élévateur 43 dans le logement 46.

Le retour en position de recul arrière de l'équipage mobile 14 autorise le pivotement de la gâchette 33 sous l'action du ressort 36, de manière à ramener l'ergot 35 en position de butée par rapport à la face antérieure du chariot 15 et en contact avec l'âme 23.

L'ensemble du dispositif d'alimentation est alors prêt à fonctionner une nouvelle fois, comme décrit ci-dessus dès que l'opérateur agit sur la détente 26.

Un fonctionnement en mode semi-automatique est donc possible, à partir d'un magasin de stockage garni de projectiles à caractères indépendants les uns des autres et d'une réserve de fluide comprimé.

Le dispositif d'alimentation représente un ensemble fiable, robuste, peu onéreux, capable d'assurer l'alimentation au sens général de projectiles de formes extérieures diverses, mais de même calibre, sans risque de double introduction et d'enrayage par suite de fausse manoeuvre.

Le dispositif d'alimentation est tout particulièrement destiné à être mis en oeuvre pour l'alimentation d'armes tirant des balles en matière malléable et qui sont utilisées pour la pratique du tir sportif ou d'entraînement, ainsi que pour l'apprentissage au maniement d'armes de combat.

## Revendications

1. Dispositif d'alimentation pour appareil à gaz comprimé de tir semi-automatique de projectiles divers, du type comprenant un boîtier (2) de mécanisme, un canon (3) de lancement offrant une chambre (4) de réception ouverte, une réserve (6) de gaz comprimé, une valve (9) à rappel élastique contrôlant un passage (8) entre la réserve (6) et la chambre (4), un magasin d'approvisionnement (37) engagé dans la section ouverte de la chambre (4), un équipage mobile (14) supportant d'une part un piston d'introduction (21) des projectiles coulissant dans l'axe de la chambre (4) en étant placé à l'opposé de cette dernière par rapport au magasin et d'autre part un percuteur (13) de valve commandé à partir d'une détente (26), et une gachette (33) soumise à un organe de rappel élastique, caractérisé en ce qu'il comprend:
- un tiroir (44) coulissant dans la tête du magasin,
- une barrette de transfert (22) associée au piston (21) et destinée à actionner le tiroir (44) vers un alésage (47) ménagé dans la tête du magasin,
- un moyen de rappel élastique (19) reliant le piston à l'équipage mobile (14), le piston (21) étant monté coulissant par rapport à celui-ci,
- une biellette d'armement (30) reliant la détente (26) au piston et/ou à la barrette de transfert (22),
- la gachette (33) étant actionnée par la biellette d'armement (30) et assurant une fonction de verrouillage ou de libération de l'équipage mobile (14).

2. Dispositif selon la revendication 1, caractérisé en ce que le magasin (37) comporte une colonne de stockage (40) associée à un élévateur (43) et s'ouvrant dans la tête contenant le tiroir coulissant (44) offrant un logement de réception (46) d'un projectile, le tiroir étant mobile transversalement contre l'action d'un organe élastique (45) jusque dans une position où le logement (46) coïncide avec l'alésage (47) en regard de la chambre (4) de réception du canon (3).

3. Dispositif selon la revendication 2, caractérisé en ce que le magasin (37) comporte une fenêtre (42) de garnissage et de détrompage.

4. Dispositif selon l'une quelconque des revendications 1 à 3, caractérisé en ce que le piston (21) coulisse, contre l'action du moyen de rappel élastique (19) constitué par un ressort, dans le chariot (15) guidé en translation dans le boîtier (2), et en ce que la barrette de transfert (22) coulisse relativement sur une queue (17) formée par le piston (21) en étant disposée entre ce dernier et le chariot (15).

5. Dispositif selon la revendication 4, caractérisé en ce que le moyen de rappel élastique (19) sollicite le piston (21) en position de retrait par rapport au magasin (37) et dans le sens opposé à l'action de la biellette d'armement (30) à laquelle le piston (21) est relié, le ressort (19) ayant une force inférieure à celle d'un ressort (10) de rappel en fermeture de la valve.

6. Dispositif selon l'une quelconque des revendications 1 à 5, caractérisé en ce que la barrette de transfert (22) est constituée d'une âme (23) coopérant avec la queue du piston (17) et d'une branche (24) munie d'une rampe inclinée (25) décalée latéralement par rapport à l'axe du canon pour coopérer avec le tiroir de transfert (44) de la tête du magasin.

7. Dispositif selon l'une quelconque des revendications 1 à 6, caractérisé en ce que la gachette (33) est commandée en rotation contre son organe de rappel (36) par une branche (30a) de la biellette d'armement (30) amenée en fin de déplacement commandé.

8. Dispositif selon la revendication 7, caractérisé en ce que la gachette (33) comporte un ergot (35) formé pour coopérer avec la face antérieure du chariot (15) et avec la face arrière de l'âme (23) de la barrette (22) associée au piston (21) d'introduction, de façon à s'engager entre le chariot et la barrette dans la phase de coulissement indépendant du piston et de la barrette par rapport au chariot.

## Patentansprüche

1. Vorrichtung zur Ladung eines halbautomatischen Druckgas-Schießgerätes für den Abschuß verschiedener Geschosse bestehend aus einem Gehäuse (2), einer Abschußkanone (3) mit einem offenen Laderaum (4), einem mit Druckgas gefüllten Behälter (6), einem Ventil (9) mit elastischer Rückstellung zur Steuerung eines Durchlasses (8) zwischen dem Druckgasbehälter (6) und dem Laderaum (4), einem in den offenen Abschnitt des Laderaumes (4) einragenden Lademagazin (37), einem beweglichen Steuerblock (14), der einerseits einen auf der Mittelachse des Magazins (4) jedoch jenseits des Laderaumes gegenüber dem Magazin gleitenden Ladekolben (21) zum Einführen der Geschosse und andererseits einen Schlagbolzen (13) zur Steuerung des Ventils (9) über den Abzug (26) und den über Feder rückgeholten Aufhalter (33) trägt, dadurch gekennzeichnet, daß sie mit
-einem im Magazinkopf gleitenden Schieber (44),
-einer Übergabekurve (22), die dem Kolben (21) vereinigt ist und die Verschiebung des Schiebers (44) vor der Bohrung (47) des Magazinkopfes (47) bewirkt,
-einer Rückstellfeder (19), die den Kolben (21) mit dem beweglichen Steuerblock (14) verbindet, wobei der Kolben (21) gegenüber dem Steuerblock verschiebbar ist,
- einem Spannhebel (30), der den Abzug (26) mit dem Kolben (21) und/oder der Übergabekurve (22) verbindet,
versehen ist, wobei der Aufhalter (33) durch den Spannhebel (30) betätigt wird und somit die Verriegelung oder Befreiung des beweglichen Steuerblockes (14) bewirkt.

2. Vorrichtung nach Anspruch 1, dadurch gekennzeichnet, daß das Magazin (37) aus einer im Magazinkopf mündenden Lagerschacht (40), einer Hebevorrichtung (43) und einem beweglichen Schieber (44) mit einer Aussparung (46) für die Aufnahme eines Geschosses besteht, wobei der Schieber seitlich gegen den Druck einer Rückstellfeder (45) bis in einer Lage bewegt wird, wo die Aussparung (46), die Bohrung (47) und die Mittelachse des Laderaumes (4) der Kanone (3) aufeinander fluchten.

3. Vorrichtung nach Anspruch 2, dadurch gekennzeichnet, daß das Magazin (37) mit einem zugleich als Einsetzsicherung dienenden Ladefenster (42) versehen ist.

4. Vorrichtung nach einem beliebigen Anspruch 1 bis 3, dadurch gekennzeichnet, daß sich der Kolben (21) gegen die Rückstellfeder (19) in den in Längsrichtung im Gehäuse (2) geführten Schlitten (15) bewegt, und daß sich die Übergabekurve (22) selber auf einem Schaft (17) des Kolbens (21) bewegen läßt, wobei die Übergabekurve zwischen dem Kolben (21) und dem Schlitten (15) angeordnet ist.

5. Vorrichtung nach Anspruch 4, dadurch gekennzeichnet, daß die Rückstellfeder (19) den Kolben (21) aus dem Magazin (37) in entgegengesetzter Richtung der Wirkung des mit dem Kolben (21) verbundenen Spannhebels (30) zurückzieht, wobei die Feder (19) eine geringere Kraft als die Rückstellfeder (10) des Ventils (9) ausübt.

6. Vorrichtung nach einem beliebigen Anspruch 1 bis 5, dadurch gekennzeichnet, daß die Übergabekurve (22) aus einem auf der Schaft (17) des Kolbens (21) gleitenden Mitnehmer (23) und aus einem Schenkel (24) mit einer Steigung (25) besteht, wobei diese Steigung die Betätigung des Übergabeschiebers (44) des Magazinkopfes quer gegenüber der Rohrachse bewirkt.

7. Vorrichtung nach einem beliebigen Anspruch 1 bis 6, dadurch gekennzeichnet, daß der Aufhalter (33) in einer Drehbewegung gegen dessen Rückzugfeder (36) durch den Schenkel (30a) des Spannhebels (30) bis zu einer durch die Betätigung des Abzuges (26) bestimmten Lage gesteuert wird.

8.'Vorrichtung nach Anspruch 7, dadurch gekennzeichnet, daß der Aufhalter (33) einen mit der Stirnseite des Schlittens (15) und mit der hinteren Fläche des auf der Schaft des Kolbens (21) gleitenden Mitnehmers (23) der Ubergabekurve (22) mitwirkenden Nocken (35) aufweist, so daß der Nocken während der unabhängigen Bewegung des Kolbens und der Übergabekurve gegenüber dem Schlitten zwischen dem Schlitten und dem Mitnehmer eingreift.

## Claims

1. Feed device for a semi-automatic gas powered gun firing a plurality of projectiles, of the type having one mechanism casing (2), one barrel (3) having one reception chamber (4), one power cartridge (6) of compressed gas, one valve (9) with spring recall, controlling a passage (8) between said cartridge (6) and the chamber (4), one supply magazine (37) engaged in the open section of said chamber (4), one mobile assembly (14) supporting one insertion piston (21) sliding the projectiles into the axis of said chamber (4), being placed opposite said chamber with respect to the magazine, and one valve pin (13) driven by a detent (26), and one spring-recalled trigger (33), wherein it includes:
- one spool (44) sliding in the magazine head
- one transfer bar (22) associated with the piston (21) and used to drive said spool (44) toward a bore (47) provided in the head of the magazine,
- one spring recall means (19) connecting the moving assembly piston (14), with piston (21) being slidally mounted with respect to this piston,
- one cocking rod (30) connecting the detent (26) to the piston and/or to the transfer bar (21),
- trigger (33) being driven by said cocking rod (30) and latching or releasing the mobile assembly (14).

2. Device as claimed in claim 1, wherein said magazine (37) includes a storage column (40) associated with a raising device (43) and opening into the head containing said sliding spool (44) offering an opening (46) to receive a projectile, the spool being transversely mobile against the action of a spring element (45) up to a position where the opening (46) coincides with the bore (47) opposite the reception chamber (4) of barrel (3).

3. Device as claimed in claim 2, wherein the magazine (37) includes one packing and location window (42).

4. Device according to any claim to 3, wherein the piston (21) slides against the action of spring recall means (19) in bolt (15), guided in its translational motion in casing (2), and wherein transfer bar (22) slides relative to an extension (17) formed by the piston (21) placed between said piston and bolt (15).

5. Device as claimed in claim 4, wherein the spring recall means drives the piston (21) to a position recessed with respect to magazine (37) and in the opposite direction to the action of cocking rod (30) to which the piston (21) is connected, the spring (19) having a force less than that of a recall spring (10) the valve closes.

6. Device as claimed in any claim 1 to 5, wherein the transfer bar (22) consists of a core (23) cooperating with the extension of piston (17) and one branch (24) fitted with an inclined ramp (25) offset laterally with respect to the barrel axis, to cooperate with transfer spool (44) of the magazine head.

7. Device as claimed in any claim 1 to 6, wherein the trigger (33) is controlled in rotation against its recall element (36) by a branch (30a) on the cocking rod (30) brought to the end of controlled displacement.

8. Device according to claim 7, wherein the trigger (33) includes one peg (35) of a shape so as to cooperate with the front face of bolt (15) and with the rear face of the core (23) on bar (22) associated with introduction piston (21) so as to engage against the block and bar in the sliding phase independent of the piston and of the bar with respect to the bolt.
